# EUROPÄISCHE PATENTSCHRIFT

(11) **EP 0 809 598 B1**
(45) Veröffentlichungstag und Bekanntmachung des Hinweises auf die Patenterteilung: **07.04.1999**
(21) Anmeldenummer: 96904788.5
(22) Anmeldetag: 15.02.1996
(51) Int. Cl.: B65H 45/30, B65H 37/04, B05C 1/08, B05C 1/16

(54) **BEHANDLUNGSVORRICHTUNG, INSBESONDERE QUERLEIMWERK**
TREATMENT DEVICE, IN PARTICULAR TRANSVERSE SIZING MACHINE
DISPOSITIF DE TRAITEMENT, NOTAMMENT MACHINE D'ENCOLLAGE TRANSVERSAL

(30) Priorität: 18.02.1995 DE 29502723 U
(43) Veröffentlichungstag der Anmeldung: 03.12.1997
(73) Patentinhaber: PLANATOL KLEBETECHNIK GmbH, 83101 Rohrdorf (DE)
(72) Erfinder: HESSELMANN, Theo, D-83569 Vogtareuth (DE)
(74) Vertreter: Ernicke, Hans-Dieter, Dipl.-Ing.
(86) Internationale Anmeldenummer: EP9600648
(87) Internationale Veröffentlichungsnummer: WO9626148

(56) Entgegenhaltungen:
- CH-A- 648 497
- DE-A- 3 226 907
- DE-A- 3 527 660
- DE-A- 4 031 964

## Beschreibung

Die Erfindung betrifft eine Auftragsvorrichtung, insbesondere ein rotierendes Querleimwerk, für schnellaufende, passerbezogene Papier- oder Folienbahnen mit den Merkmalen im Oberbegriff des Hauptanspruches.

Derartige Querleimwerke sind aus der DE-A-35 27 660, der DE-A-41 29 404, der EP-A 0 096 832 und der EP-A-0 209 110 bekannt. Sie werden in der Regel an leistungsstarken Rotationsdruckmaschinen angebaut und dienen dazu, auf die schnellaufende bedruckte Papierbahn an vorbestimmten Stellen einen querliegenden Leimstreifen aufzutragen. Der Querleimstreifen befindet sich dabei üblicherweise an einer später in der Falzeinrichtung gebildeten Falzlinie. Seine Lage hängt vom Druck- und Faltformat in Quer- und Längsrichtung ab und muß insoweit passergenau sein. Der Zylinder des Querleimwerks wird zumindest teilweise von der laufenden Papierbahn umschlungen und rotiert mit der gleichen Umfangsgeschwindigkeit wie der im Durchmesser gleich große Plattenzylinder der Druckmaschine. Dies erfordert eine hohe Antriebspräzision des Querleimwerks. Die bekannten Querleimwerke haben keinen eigenen Antrieb, sondern werden durch ein Aggregat der Druckmaschine, z. B. eine Kardanwelle, angetrieben. Die Antriebsableitung erfolgt über Zahnriemen, Gelenkwellen, Kegelradpaarungen und dergleichen. Problematisch ist dabei der Umstand, daß ein Querleimwerk in der Regel an einer Druckmaschine nachgerüstet wird und daß die Druckmaschine hierfür keine vorbereiteten Schnittstellen aufweist. Zudem müssen die Antriebsteile hochgenau berechnet und gefertigt werden, was bei mehrstufigen Zwischentrieben einen erheblichen Konstruktions- und Bauaufwand mit sich bringt.

Eine ähnliche Einrichtung zeigt die US-A-4,370,942. Hier wird eine laufende Papierbahn von zwei Perforationswalzen bereichsweise perforiert. Über eine nachgeordnete Leimwalze wird unter Ausschluß der perforierten Bereiche eine Klebeschicht auf die Papierbahn aufgebracht. Die Perforations- und Leimwalzen sind über eine Getriebeverbindung gekoppelt und synchronisiert.

Die DE-A 40 31 964 zeigt ein Rotationsdruckgerät mit einem Klischeegrundkörper, der von einem steuerbaren Antrieb in Abhängigkeit von einer nach verschiedenen Winkelstellungen unterschiedlichen Drehzahlsteuerungsfunktion angetrieben wird. Der Antrieb ist mit einer zentralen Steuerung verbunden, von der aus auch über andere steuerbare Antriebe der Vorschub der zu bedruckenden Materialbahn gesteuert wird. Der Klischeegrundkörper folgt auf einer Umdrehung unterschiedlichen Winkel- und Steuerfunktionen, wobei er mit zeitlicher Begrenzung sowohl an eine Farbauftragswalze, als auch an den Materialvorschub angepaßt ist und dazwischen weitere variable Geschwindigkeitsfunktionen aufweist.

Aus der CH-A-648 497 ist eine Leimvorrichtung bekannt, die einen synchron mit der Substratbahn rotierenden perforierten Metallzylinder aufweist, durch den kontinuierlich Leimtröpfchen auf die Bahn aufgebracht werden. Der Leimauftrag erfolgt ohne Passerbezug. Die Synchronisation zwischen Zylinder und Bahn wird in nicht näher bezeichneter bekannter Weise hergestellt.

Es ist Aufgabe der vorliegenden Erfindung, eine bessere Anbaumöglichkeit für ein Querleimwerk oder dergleichen andere Auftragsvorrichtung aufzuzeigen.

Die Erfindung löst diese Aufgabe mit den Merkmalen im Hauptanspruch.
Die erfindungsgemäße Auftragsvorrichtung, insbesondere das Querleimwerk, hat einen eigenständigen Synchronantrieb. Von der schnellaufenden Papier- oder Folienbahn wird nur noch die Geschwindigkeit und der Passerbezug, d. h. die gewünschte Lage der Falzlinie, Klebelinie oder dergleichen, auf geeignete Weise abgegriffen und zur Steuerung und eventuellen Regelung des Synchronantriebs herangezogen. Auf eine aufwendige mechanische Antriebsableitung kann verzichtet werden.

Die Auftragsvorrichtung bzw. das Querleimwerk läßt sich leichter, einfacher, kostengünstiger und mit weniger baulichen sowie räumlichen Einschränkungen an eine Druckmaschine oder dergleichen andere geeignete Bearbeitungsanlage für Papier- oder Folienbahnen anbauen. Insgesamt wird die Wirtschaftlichkeit von Auftragsvorrichtung bzw. Querleimwerk gesteigert.

Der Synchronantrieb bietet zudem mehr Möglichkeiten in der Anpassung und Variation des Antriebs. Die starre Kopplung der Bewegungen von Bahn und Auftragsvorrichtung bzw. Querleimwerk kann aufgehoben werden. Über die Steuerung können Offset-Werte eingegeben werden, so daß der Leimstreifen auf Wunsch auch vor oder hinter der Falzlinie gezielt angebracht werden kann, um Erfordernissen des Druckerzeugnisses, wie Broschürendicke etc., besser Rechnung zu tragen. Außerdem ist es einfacher, den Zylinder des Querleimwerks in Betriebspausen in die Parkposition zu bringen und dann bei erneuter Betriebsaufnahme wieder exakt und passergenau zu positionieren. Aufwendig mechanische Hilfsmittel, wie z. B. eine elektromagnetische Mönninghoff-Kupplung, Überlagerungskupplungen oder eine Rastscheibe mit Rasthebel sind entbehrlich.

Die Auftragsvorrichtung hat mit dem erfindungsgemäßen Synchronantrieb weniger mechanisch belastete Teile und damit eine höhere Standzeit. Der Wartungsaufwand ist geringer. Andererseits können die Antriebspräzision und auch die Geschwindigkeit gesteigert werden.

In den Unteransprüchen sind weitere vorteilhafte Ausgestaltungen der Erfindung angegeben.

Die Erfindung ist in den Zeichnungen beispielsweise und schematisch dargestellt. Im einzelnen zeigen:
- Figur 1:: in einer perspektivischen Ansicht ein Querleimwerk mit einem Synchronantrieb nebst Teilen einer Druckmaschine und
- Figur 2 u. 3:: Varianten des Synchronantriebs in Seitenansicht.

Figur 1 zeigt in einer abgebrochenen Darstellung eine Auftragsvorrichtung (1) für eine schnellaufende, passerbezogene Papier- oder Folienbahn (2). Alternativ kann die Bahn (2) auch aus Karton oder einem anderen geeigneten Material bestehen. Vorzugsweise handelt es sich um eine bedruckte Papierbahn an einer leistungsstarken Rotationsdruckmaschine (nicht dargestellt).

Die Auftragsvorrichtung (1) ist in der bevorzugten Ausführungsform als Querleimwerk ausgebildet, das ein oder mehrere rotierende Zylinder (3) aufweist, die von der Bahn (2) zumindest über einen Teil des Umfangs eng umschlungen sind und durch mehrere, in ein oder mehreren Linien angeordnete Auslaßöffnungen (4) im Mantel mindestens einen quer zur Laufrichtung liegenden Leimstreifen an die Bahn (2) abgeben. Der Zylinder (3) ist in seiner Länge bzw. Position auf die Breite der Bahn (2) abgestimmt. Das Querleimwerk (1) ist, abgesehen vom Antrieb, in an sich bekannter und beliebig geeigneter Weise ausgebildet, z. B. gemaß der EP-A 0 096 832, EP-A 0 209 110, DE-A 35 27 660 oder DE-A 41 29 404. Zur Anpassung der Bahnumschlingung sind Umlenk- und Registerwalzen etc. vorhanden. Der Zylinder (3) kann zur Anpassung an verschiedene Druckerzeugnisse mehrteilig bzw. im Durchmesser veränderlich sein.

Das Querleimwerk (1) ist vorzugsweise hinter dem Farbtrockner und vor oder an dem Falzapparat der Rotationsdruckmaschine angeordnet. In gezeigten Ausführungsbeispiel ist nur ein Querleimwerk (1) mit einem Zylinder (3) vorhanden. Je nach Art des Druckjobs können auch mehr Querleimwerke (1) bzw. auch mehr Zylinder (3) vorhanden sein. Die Zylinder (3) sind auf die Breite der Bahn justiert und positioniert.

Die Auftragsvorrichtung (1) kann auch in anderer Art, z.B. als Befeuchtungseinrichtung etc. ausgebildet sein. Es kann sich um jegliche Art von rotierendem oder schwenkenden Organ handeln, das die schnellaufende Bahn (2) mit einen Auftrag versieht. Hierbei besteht ein Passerbezug, d.h. daß der Auftrag an bestimmten Stellen in der Laufrichtung der Bahn (2) erfolgt, die vom Druckformat, vom Falzformat oder anderen Kriterien vorgegeben sind. Die nachstehenden, auf das Querleimwerk bezogenen Erläuterungen gelten unter geeigneter Anpassung auch für die anderen Ausführungsformen der Auftragsvorrichtung (1).

Das Querleimwerk (1) hat einen eigenständigen Synchronantrieb (6), der den Zylinder (3) in Anpassung an die schnellaufende Papier- oder Folienbahn (2) dreht. Der Synchronantrieb (6) besteht aus einem Antriebsmotor (7), z. B. einem steuerbaren Gleichstrommotor, insbesondere einem bürstenlosen Servomotor und einer geeigneten Steuerschaltung (8). Die Steuerung (8) beinhaltet vorzugsweise auch eine Regelung (9), was aber nicht bei allen Anwendungsfällen sein muß.

Für die Synchronisation der Bewegungen der Bahn (2) und des Zylinders (3) wird die Bahngeschwindigkeit und der Passerbezug durch mindestens einen geeigneten, geeichten Sollwertgeber (12) vorzugsweise berührungslos abgetastet. Dies kann auf verschiedene Weise geschehen. Der oder die

Sollwertgeber (12) können an beliebig geeigneten Stellen der Druckmaschine positioniert sein. Vorzugsweise befinden sie sich in der Nähe des Querleimwerks (1). Veränderungen der Bahn (2) bis zum Erreichen des Querleimwerks (1), z.B. durch Dehnung etc., können weitestgehend ausgeschlossen oder zumindest relativ einfach und genau erfaßt und zur Korrektur der Sollwerte herangezogen werden.

Zum einen kann die Bahn (2) passerbezogene Referenzmarkierungen (14) aufweisen, bei denen es sich z.B. um Druckkontrollstreifen, Farbmarken und dergleichen handelt. Diese stehen in einem bestimmten Bezug zum Druckbild bzw. Druckformat in Laufrichtung der Bahn. Aus der Lage der Referenzmarkierungen (14) kann wiederum die Sollage des Querleimstreifens ermittelt werden. Die Referenzmarkierungen (14) lassen sich durch einen z. B. als optischen Sensor ausgebildeten Sollwertgeber (12) abtasten. Aus den gewonnenen Tastimpulsen und ihrem zeitlichen Abstand kann auch die Geschwindigkeit der Bahn (2) berechnet werden.

In einer anderen Ausführungsform kann der Sollwertgeber (12) z. B. als Drehgeber ausgebildet sein, der an einer geeigneten, mit der Papierbahn in Verbindung stehenden und passerbezogenen Drehachse angeordnet ist. Diese Drehachse kann einerseits der Plattenzylinder selbst sein. Einfacher und leichter erreichbar ist üblicherweise eine naheliegende passerbezogene Schneidwalze oder Perforierwalze (15). Der Drehgeber ist vorzugsweise zumindest zyklisch absolut, d. h. er zeigt während einer Umdrehung der Achse jede Drehstellung als Absolutwert an. Dabei besteht eine Eichung auf den Passerbezug. Die Zahl der Umdrehungen kann über Nulldurchgänge ermittelt werden. Ein solcher Drehgeber hat z. B. ein oder mehrere inkrementale Meßscheiben, die sich mit der Achse drehen und auf geeignete Weise, z. B. durch eine Lichtschranke etc., abgetastet werden.

Es können ein oder mehrere Sollwertgeber (12) vorhanden sein, die allesamt mit der steuerschaltung (8) bzw. Regelung (9) signaltechnisch über geeignete Auswerte- und Umformeinheiten verbunden sind. An die Steuerschaltung (8) bzw. Regelung (9) sind auch ein oder mehrere Istwertgeber (10,11) angeschlossen.

Wie Figur 2 und 3 verdeutlichen, kann sich die Zahl und Anordnung der Istwertgeber (10,11) nach der Antriebsanordnung richten. In beiden Fällen handelt es sich vorzugsweise um zyklisch absolute Drehgeber analog der vorbeschriebenen Ausführungsform des Sollwertgebers (12).

Im Ausführungsbeispiel von Figur 2 ist der Antriebsmotor (7) direkt auf die Achse (5) des Zylinders (3) gesteckt. In diesen Fall genügt ein Istwertgeber (10), der in den Antriebsmotor (7) integriert ist. Im Ausführungsbeispiel der Figur (3) ist aus Platzgründen der Antriebsmotor (7) versetzt neben den Zylinder (3) angeordnet und mit diesem über einen Zwischentrieb (13), z. B. einen Zahnriementrieb, verbunden. In diesem Fall empfiehlt sich die Anordnung eines Istwertgebers (10) im Antriebsmotor (7) und eines zweiten Istwertgebers (11) an der Achse (5) des Zylinders (3). Auf diese Weise können Spiel, Toleranzen und sonstige Übertragungsfehler des Zwischentriebs (13) eliminiert werden.

Die Istwertgeber (10,11) sind auf den Zylinder (3) bzw. den Antriebsmotor (7) geeicht. Die Eichung gegenüber dem Zylinder (3) betrifft auch die Lage der Auslaßöffnungen (4) am Zylindermantel. Die Istwertgeber (10,11) signalisieren damit die Umdrehungsgeschwindigkeit und die Winkelposition der Auslaßöffnungen (4).

In der Steuerschaltung (8) wird der Gleichlauf zwischen der Bewegung der Bahn (2) und der Drehung des Zylinders (3) hergestellt und der Antriebsmotor (7) entsprechend beaufschlagt. Dabei wird auch eine Anpassung an Änderungen der Bahngeschwindigkeit während des Betriebs, z. B. in der Anlauf- und Bremsphase vorgenommen. In einem wählbaren unteren Drehzahlbereich bis z.B. 15.000 U/min kann eine passer- oder formatlose Mitnahme bzw. Beschleunigung des Zylinders (3) erfolgen. Die exakte passer- bzw. formatgenaue Synchronisation wird nach Überschreiten dieser Drehzahlschwelle hergestellt. Durch die exakte Synchronisation ab einer früh nutzbaren Drehzahl der Druckmaschine wird der Makulaturanfall verringert.

Am Zylinder (3) kann zusätzlich noch ein Index (16) angebracht sein, der die Lage der Auslaßöffnungen (4) markiert und dazu vorzugsweise direkt an der Öffnungsleiste angebracht ist. Der Index (16) kann durch einen geeigneten Sensor (17), z. B. eine Lichtschranke, einen induktiven oder kapazitiven Taster, vorzugsweise berührungslos abgetastet werden. Der Sensor (17) ist seinerseits mit der Steuerschaltung (8) bzw. Regelung (9) verbunden und signalisiert zusätzlich die Drehstellung des Zylinders (3) bzw. den Indexdurchgang. Es können mehrere Sensoren (17) angeordnet sein, wobei der oder die Sensoren (17) außerdem auch auf bestimmte signifikante Drehstellungen des Zylinders (3) ausgerichtet sind. Dies kann einerseits die Parkstellung sein, in der ein geeigneter Verschluß (nicht dargestellt) die Auslaßöffnungen (4) abdeckt. Andererseits kann ein Sensor (17) auch an einer signifikanten Stelle im Überdeckungsbereich zwischen Auslaßöffnungen (4) und Bahn (2) angeordnet sein, also in einem Bereich, wo der Leimauftrag erfolgt.

Die Steuerschaltung (8) beinhaltet vorzugsweise eine Regelung (9), welche permanent einen Vergleich der von der Bahnbewegung abgegriffenen Sollwerte und der Istwerte der Zylinder- und Motorbewegung durchführt. Werteabweichungen werden nach Größe und Dauer erfaßt und zumindest zeitweise gespeichert. Die Regelung führt bei Werteabweichungen eine Gegenkompensation durch, um nicht nur die Geschwindigkeiten abzugleichen, sondern auch die Passergenauigkeit wiederherzustellen. Werteabweichungen bedeuten in der Regel auch ein Auswandern der Querleimposition gegenüber der gewünschten Lage an der Falzlinie. In Rahmen der Gegenkompensation wird je nach Richtung der Istwertabweichung der Zylinder kurzzeitig schneller oder langsamer angetrieben, um die Abweichung gegenzukompensieren und die Positionsabwanderung des Querleimstreifens zurückzuführen.

Die Steuerschaltung (8) bzw. Regelung (9) sind als elektronische, vorzugsweise computerisierte und frei programmierbare Schaltungen ausgebildet. Sie beinhalten ein oder mehrere Mikroprozessoren nebst Datenspeichern, Schnittstellen und Eingabe-/Ausgabeeinheiten. In die Steuerschaltung (8) bzw. Regelung (9) können z. B. feste oder geschwindigkeitsabhängige Offset- oder Einschaltwerte werte eingegeben werden. Dadurch können variierende Dehnungen der Bahn (2), Temperaturschwankungen und sonstige Randbedingungen in der Steuerung bzw. Regelung des Synchronantriebs (6) berücksichtigt werden.

Normalerweise decken sich der Leimstreifen und der Passerbezug, insbesondere die Falzlinie. Es kann allerdings bewußt durch kurzzeitige Beschleunigung oder Verzögerung des Synchronantriebs (6) gegenüber der laufenden Bahn oder eine Verdrehung im Stillstand die Relativlage von Leimstreifen und Passerbezug verändert werden. Dies ermöglicht eine gezielte Leimung neben der Falzlinie.

Die Steuerschaltung (8) und die Regelung (9) können an die Maschinensteuerung des Querleimwerks (1) gekoppelt, integral oder modulartig integriert oder selbständig ausgebildet sein.

Abwandlungen des beschriebenen Ausführungsbeispieles sind in verschiedener Weise möglich. Bei einer Mehrfachanordnung von Querleimwerken (1) bzw. Zylindern (3) kann jeder Einheit ein eigener Synchronantrieb (6) der beschriebenen Art zugeordnet sein. Alternativ ist es auch möglich, mehrere, insbesondere eng benachbarte Zylinder durch einen gemeinsamen Synchronantrieb anzutreiben. Ferner ist es möglich, für die verschiedenen Querleimwerke zwar getrennte Antriebsmotoren mit Istwertgebern (11,12) in Verbindung mit einer gemeinsamen Steuerschaltung (8) bzw. Regelung (9) einzusetzen. Je nach Art der Bahnführung und der Umgebungseinflüsse können mehrere Synchronantriebe (6) auch auf einen oder mehrere gemeinsame Sollwertgeber (12) zugreifen.

In weiterer Abwandlung der Ausführungsbeispiele können die Soll- und Istwertgeber (10,11,12) aus mehreren Einheiten bestehen, die Geschwindigkeit und Passerlage getrennt erfassen. Die Geschwindigkeiten können z. B. über einen Tachogenerator an einer Drehachse abgegriffen werden, während die Drehstellung auf andere Weise, z. B. durch Indexe oder dergleichen, signalisiert wird.

### BEZUGSZEICHENLISTE

- 1: Auftragsvorrichtung, Querleimwerk
- 2: Papierbahn
- 3: Zylinder
- 4: Auslaßöffnung
- 5: Achse
- 6: Synchronantrieb
- 7: Antriebsmotor
- 8: Steuerschaltung
- 9: Regelung
- 10: Istwertgeber
- 11: Istwertgeber
- 12: Sollwertgeber
- 13: Zwischentrieb
- 14: Referenzmarkierung
- 15: Schneidwalze, Perforierwalze
- 16: Index
- 17: Sensor
- 18: Falzlinie

## Patentansprüche

1. Verfahren zum Auftragen von pastösen oder flüssigen Massen, insbesondere Leim oder
Befeuchtungsflüssigkeit, auf schnellaufende und mit Passern oder Formaten versehene Papier- oder Folienbahnen (2), die mit einer vorgegebenen Bahngeschwindigkeit kontinuierlich zugeführt werden, dadurch **gekennzeichnet**, daß die Auftragsvorrichtung (1) mit einem eigenständigen Synchronantrieb (6) mit Passerbezug oder Formatbezug auf die Bahngeschwindigkeit synchronisiert wird.

2. Verfahren nach Anspruch 1, dadurch **gekennzeichnet**, daß die Bahngeschwindigkeit und/oder die Passer- bzw. Formatlage vorzugsweise berührungslos abgetastet wird.

3. Verfahren nach Anspruch 1 oder 2, dadurch **gekennzeichnet**, daß die Synchronisation elektronisch geregelt wird.

4. Verfahren nach Anspruch 3, dadurch **gekennzeichnet**, daß die Synchronisation nach wählbaren Kriterien, insbesondere der erreichten Drehzahl oder Bahngeschwindigkeit, ein- oder ausgeschaltet wird.

5. Verfahren nach Anspruch 3 oder 4, dadurch **gekennzeichnet**, daß bei der Synchronisation äußere Einflüsse, insbesondere Temperaturschwankungen, variierende Bahndehnungen oder dgl., auf die Auftragsvorrichtung (1) und/oder die Papier- oder Folienbahn (2) kompensiert werden.

6. Verfahren nach Anspruch 3, 4 oder 5, dadurch **gekennzeichnet**, daß bei der Synchronisation der Passer- oder Formatbezug durch Verzögerung und/oder Beschleunigung der Auftragsvorrichtung (1) gegenüber der Bahngeschwindigkeit zumindest kurzzeitig verändert wird.

7. Auftragsvorrichtung für pastöse oder flüssige Massen, insbesondere rotierendes Querleimwerk oder rotierende Befeuchtungseinrichtung, für schnellaufende und mit Passern oder Formaten versehene Papier- oder Folienbahnen, die mit einer vorgegebenen Bahngeschwindigkeit kontinuierlich zugeführt werden, dadurch **gekennzeichnet**, daß die Auftragsvorrichtung (1) einen eigenständigen Synchronantrieb (6) zur Synchronisation auf die Bahngeschwindigkeit mit Formatbezug oder Passerbezug aufweist.

8. Auftragsvorrichtung nach Anspruch 7, dadurch **gekennzeichnet**, daß der Synchronantrieb (6) einen Antriebsmotor (7) und eine Regelung (8) zur passer- oder formatgenauen Synchronisation der Bewegungen der Auftragsvorrichtung (1) und der laufenden Papier- oder Folienbahn (2) aufweist.

9. Auftragsvorrichtung nach Anspruch 8, dadurch **gekennzeichnet**, daß die Regelung (8) eine elektronische, programmierbare Schaltung (9) aufweist.

10. Auftragsvorrichtung nach Anspruch 8 oder 9, dadurch **gekennzeichnet**, daß die Regelung (8) Gleichlaufschwankungen gegenkompensiert.

11. Auftragsvorrichtung nach Anspruch 7 oder einem der folgenden, dadurch **gekennzeichnet**, daß der Synchronantrieb (6) mindestens einen Sollwertgeber (12) zum Abgriff der Bahngeschwindigkeit und/oder der Passer- bzw. Formatlage aufweist.

12. Auftragsvorrichtung nach Anspruch 7 oder einem der folgenden, dadurch **gekennzeichnet**, daß der Synchronantrieb (6) mindestens einen Istwertgeber (10,11) zum Abgriff der Umlaufgeschwindigkeit und der Passer- bzw. Formatlage der Auftragsvorrichtung (1) und/oder des Antriebsmotors (7) aufweist.

13. Auftragsvorrichtung nach Anspruch 11 oder 12, dadurch **gekennzeichnet**, daß der Sollwertgeber (12) und/oder der Istwertgeber (10,11) als zumindest zyklisch absolute Drehgeber ausgebildet sind.

14. Auftragsvorrichtung nach Anspruch 13, dadurch **gekennzeichnet**, daß der Sollwertgeber (12) an einer passer- oder formatbezogenen Schneid- oder Perforierwalze (15) angeordnet ist.

15. Auftragsvorrichtung nach Anspruch 13, dadurch **gekennzeichnet**, daß der Sollwertgeber (12) als Sensor ausgebildet ist, der Referenzmarkierungen (14) an der laufenden Bahn (2) abtastet.

16. Auftragsvorrichtung nach Anspruch 7 oder einem der folgenden, dadurch **gekennzeichnet**, daß der Synchronantrieb (6) am Zylinder (3) des Querleimwerks (1) und/oder der Schneid- oder Perforierwalze (15) einen zusätzlichen Index (16) zur Lagekennzeichnung der Auslaßöffnungen (4) und einen Sensor (17) zur Indexabtastung aufweist.

## Claims

1. Method for applying pasty or liquid masses, in particular size or dampening liquid, to fast-moving paper or foil webs (2) which are provided with registers or formats and which are supplied continuously at a predetermined web speed, characterized in that the applicator device (1) is synchronized with the web speed by an independent synchronous drive (6) by means of register marking or format marking.

2. Method according to Claim 1, characterized in that the web speed and/or the register or format position is sensed preferably contactlessly.

3. Method according to Claim 1 or 2, characterized in that synchronization is regulated electronically.

4. Method according to Claim 3, characterized in that synchronization is switched on or off according to selectable criteria, in particular the rotational speed achieved or the web speed.

5. Method according to Claim 3 or 4, characterized in that, during synchronization, external influences, in particular temperature fluctuations, varying web expansions or the like, on the applicator device (1) and/or the paper or foil web (2) are compensated.

6. Method according to Claim 3, 4 or 5, characterized in that, during synchronization, the register or format marking is changed, at least for a short time, by the deceleration and/or acceleration of the applicator device (1) in relation to the web speed.

7. Applicator device for pasty or liquid masses, in particular rotating transverse sizing machine or rotating dampening means, for fast-moving paper or foil webs which are provided with registers or formats and which are supplied continuously at a predetermined web speed, characterized in that the applicator device (1) has an independent synchronous drive (6) for synchronization with the web speed by means of format marking or register marking.

8. Applicator device according to Claim 7, characterized in that the synchronous drive (6) has a drive motor (7) and a regulating means (8) for the in-register or in-format synchronization of the movements of the applicator device (1) and of the moving paper or foil web (2).

9. Applicator device according to Claim 8, characterized in that the regulating means (8) has an electronic programmable circuit (9).

10. Applicator device according to Claim 8 or 9, characterized in that the regulating means (8) countercompensates fluctuations in synchronism.

11. Applicator device according to Claim 7 or one of the following claims, characterized in that the synchronous drive (6) has at least one desired-value encoder (12) for picking up the web speed and/or the register or format position.

12. Applicator device according to Claim 7 or one of the following claims, characterized in that the synchronous drive (6) has at least one actual-value encoder (10, 11) for picking up the rotational speed and the register or format position of the applicator device (1) and/or of the drive motor (7).

13. Applicator device according to Claim 11 or 12, characterized in that the desired-value encoder (12) and/or the actual-value encoder (10, 11) are designed as at least cyclically absolute rotary encoders.

14. Applicator device according to Claim 13, characterized in that the desired-value encoder (12) is arranged on a register-marked or format-marked cutting or perforating roller (15).

15. Applicator device according to Claim 13, characterized in that the desired-value encoder (12) is designed as a sensor which senses reference markings (14) on the moving web (2).

16. Applicator device according to Claim 7 or one of the following claims, characterized in that the synchronous drive (6) has, on the cylinder (3) of the transverse sizing machine (1) and/or of the cutting or perforating roller (15), an additional index (16) for identifying the position of the outlet orifices (4) and a sensor (17) for index sensing.

## Revendications

1. Procédé de dépôt de matières pâteuses ou fluides, plus particulièrement de la colle ou de liquide d'humidification, sur des bandes de papier ou de feuille repérées ou formatées à défilement rapide, qui sont amenées en continu avec une vitesse de défilement déterminée à l'avance, caractérisé en ce que le dispositif de dépôt (1) est synchronisé avec la vitesse de la bande, en utilisant par un système d'entraînement synchronisé autonome se référant au repérage ou au format.

2. Procédé selon la revendication 1, caractérisé en ce que la vitesse de la bande et/ou la position des repères ou des formats est/sont détectées, de préférence par des moyens sans contact.

3. Procédé selon l'une des revendications 1 ou 2, caractérisé en ce que la synchronisation est réglée électroniquement

4. Procédé selon la revendication 3, caractérisé en ce que la synchronisation est établie ou interrompue selon des critères sélectionnés, notamment, la vitesse de rotation atteinte ou la vitesse de défilement de la bande.

5. Procédé selon l'une des revendications 3 ou 4, caractérisé en ce que, lors de la synchronisation, des paramètres extérieurs, notamment les variations de température, les allongements variables de la bande ou autres, influençant le dispositif de dépôt et/ou la bande de papier ou de feuille, sont compensés.

6. Procédé selon l'une des revendications 3, 4 ou 5, caractérisé en ce que, lors de la synchronisation, la référence au repérage ou au format est modifié au moins pendant peu de temps par l'intermédiaire du ralentissement et /ou de l'accélération du dispositif de dépôt (1) par rapport à la vitesse de défilement de la bande.

7. Dispositif de dépôt de matières pâteuses ou fluides, plus particulièrement machine d'encollage transversal rotative ou appareil d'humidification rotatif, pour des bandes de papier ou de feuille repérées ou formatées à défilement rapide, qui sont amenées en continu avec une vitesse de défilement donnée à l'avance, caractérisé en ce que le dispositif de dépôt (1) comporte un système de synchronisation (6) autonome, pour établir la synchronisation avec la vitesse de défilement de la bande avec référence au repérage ou au format.

8. Dispositif de dépôt selon la revendication 7, caractérisé en ce que le système de synchronisation (6) comporte un moteur de commande (7) et une régulation (8) pour une synchronisation précise par repère ou format, du mouvement du dispositif de dépôt (1) et de la bande de papier ou de feuille (2) en défilement.

9. Dispositif de dépôt selon la revendication 8, caractérisé en ce que la régulation (8) comporte un circuit électronique programmable (9).

10. Dispositif de dépôt selon l'une des revendications 8 ou 9, caractérisé en ce que la régulation (8) contre-compense les variations de synchronisme.

11. Dispositif de dépôt selon la revendication 7 ou l'une quelconque des suivantes, caractérisé en ce que le système de synchronisation (6) comporte au moins un capteur de valeur de consigne (12) pour enregistrer la vitesse de rotation et /ou la position des repères ou des formats.

12. Dispositif de dépôt selon la revendication 7 ou l'une quelconque des suivantes, caractérisé en ce que le système de synchronisation (6) comporte au moins un capteur de valeur réelle (10,11) pour déterminer la vitesse de rotation et la position des repères ou des formats du dispositif de dépôt (1) et/ou du moteur de commande (7)

13. Dispositif de dépôt selon la revendication 11 ou 12, caractérisé en ce que le capteur de valeur de consigne (12) et/ou le capteur de valeur réelle (10,11) sont réalisés au moins comme un capteur de type cyclique absolu.

14. Dispositif de dépôt selon la revendication 13, caractérisé en ce que le capteur de valeur de consigne (12) est associé à un cylindre de coupe ou de perforation se référant aux repères ou au format (15).

15. Dispositif de dépôt selon la revendication 13, caractérisé en ce que le capteur de valeur de consigne (12) est constitué par un détecteur qui détermine les marques de référence (14) sur la bande en défilement (2).

16. Dispositif de dépôt selon la revendication 7 ou l'une quelconque des suivantes, caractérisé en ce que le système de synchronisation (6) du cylindre (3) de la machine d'encollage transversal (1) et/ou du cylindre de coupe ou de perforation (15) comporte, un index supplémentaire (16) pour indiquer la position des orifices de sortie (4) et, un capteur (17) pour la détection de l'index.
